# EUROPÄISCHE PATENTSCHRIFT

(11) **EP 3 004 743 B1**
(45) Veröffentlichungstag und Bekanntmachung des Hinweises auf die Patenterteilung: **17.05.2017**
(21) Anmeldenummer: 14780788.7
(22) Anmeldetag: 23.09.2014
(51) Int. Cl.: F23R 3/28, F23R 3/34, F23D 14/70

(54) **BRENNER FÜR EINE GASTURBINE UND VERFAHREN ZUR REDUZIERUNG VON THERMOAKUSTISCHEN SCHWINGUNGEN IN EINER GASTURBINE**
BURNER FOR A GAS TURBINE AND METHOD FOR REDUCING THERMO-ACOUSTIC OSCILLATIONS IN A GAS TURBINE
BRÛLEUR POUR UNE TURBINE À GAZ ET PROCÉDÉ DE RÉDUCTION D'OSCILLATIONS THERMOACOUSTIQUES DANS UNE TURBINE À GAZ

(30) Priorität: 23.09.2013 EP 13185537
(43) Veröffentlichungstag der Anmeldung: 13.04.2016
(73) Patentinhaber: Siemens Aktiengesellschaft, 80333 München (DE)
(72) Erfinder: KÖSTLIN, Berthold, 47057 Duisburg (DE); PRADE, Bernd, 45479 Mülheim (DE)
(86) Internationale Anmeldenummer: PCT/EP2014/070168
(87) Internationale Veröffentlichungsnummer: WO 2015/040228

(56) Entgegenhaltungen:
- EP-A1- 1 624 252
- EP-A1- 2 397 764
- EP-A1- 2 623 867
- WO-A1-2009/068425

## Beschreibung

Die Erfindung betrifft einen Brenner für eine Gasturbine, der insbesondere zur Verbrennung von niederkalorischem Brennstoffgas ausgelegt ist. Die Erfindung betrifft auch ein Verfahren zur Reduzierung von thermoakustischen Schwingungen in einer Gasturbine, wobei der Brenner zur Durchführung des Verfahrens geeignet ist.

In einer Brennkammer kann es zu einer Wechselwirkung von akustischen Schwingungen (Druckschwankungen) und Schwankungen in der Wärmefreisetzung kommen, welche sich gegenseitig aufschaukeln können. Derartige thermoakustische Schwingungen, die insbesondere in der Brennkammer einer Gasturbine auftreten, können beim Betrieb der Gasturbine zu erheblichen Schäden an den Bauteilen führen und eine Abschaltung der Anlage erzwingen.

Die Erfindung betrifft auch ein Verfahren zur Reduzierung von thermoakustischen Schwingungen in einer mindestens einen Brenner umfassenden Gasturbine, bei welchem zur Reduzierung der thermoakustischen Schwingungen ein Verzugszeitenprofil eines in einer ersten Brennstoffpassage des Brenners strömenden Brennstoffstroms angepasst wird.

Der gattungsgemäße Brenner umfasst zur Bereitstellung eines in der Brennkammer der Gasturbine zu verbrennenden Brennstoffgases mindestens die oben genannte erste, mit Brennstoffgas beaufschlagbare Brennstoffpassage sowie zur Bereitstellung der zur Verbrennung benötigten Luft eine mit Verdichterluft beaufschlagbare Luftpassage. Die beiden Passagen weisen jeweils eine in die Brennkammer der Gasturbine mündende Hauptaustrittsöffnung auf. Die Brennstoffpassage kann als Vormischpassage oder Diffusionspassage ausgebildet sein. Hierzu ist die Brennstoffpassage an mindestens eine Zufuhr für das Brennstoffgas angeschlossen. Vorzugsweise ist die Brennstoffpassage zur Bereitstellung von Synthesegas ausgebildet - insbesondere in der Form einer Ringraumpassage. Der Brenner kann weitere Passagen umfassen. Beispielsweise um mit dem Brenner eine Vielzahl an unterschiedlichen Brennstoffen zur Verbrennung in die Brennkammer einzuleiten. Die einzelnen Passagen können auch an mehrere Zuführsysteme angeschlossen sein, um je nach Betriebszustand des Brenners die Passagen mit unterschiedlichen Brennstoffen oder Spülfluiden zu beaufschlagen.

Damit derartige Brenner gefahrlos auch Betriebszustände einnehmen können, bei denen die Brennstoffzufuhr zur oben genannten Brennstoffpassage abgestellt ist (um eine andere Passage mit einem anderen Brennstoff zu beaufschlagen), ist es aus dem Stand der Technik bekannt, derartige Brenner mit Spülluftkanälen auszustatten, um einen Flammenrückschlag in die Brennstoffpassage hinein zu vermeiden. Bei den bekannten Brennern wird durch diese Spülluftkanäle bei abgestellter Brennstoffzufuhr Verdichterluft aus der Luftpassage in die Brennstoffpassage eingeleitet. Über die Hauptaustrittsöffnung in die Passage eindringende Brennstoffgase werden bei diesen bekannten Brennern durch die Verdichterluft aus der Passage heraus gespült. Dies vermeidet einen Flammenrückschlag in den Brenner.

Die Erfindung bezieht sich auf einen gattungsgemäßen Brenner, der mindestens einen stromauf der Hauptaustrittsöffnungen angeordneten Verbindungskanal umfasst, der die Luftpassage und die Brennstoffpassage fluidisch miteinander verbindet.

Aus dem Stand der Technik sind Brenner bekannt, die zur Verbreiterung eines Verzugszeitenprofils eines in einer ersten Brennstoffpassage strömenden Brennstoffgasstroms eine Anzahl von Brennstoffdüsen umfasst, die in die erste Brennstoffpassage einmünden und in Strömungsrichtung versetzt zueinander angeordnet sind. Ein Brenner mit den Merkmalen des Oberbegriffs des Anspruchs 1 sowie ein Verfahren mit den Merkmalen des Oberbegriffs des Anspruchs 16 sind aus dem WO 2009/068425 bekannt.

Der Erfindung liegt die Aufgabe zugrunde, einen Brenner und ein Verfahren der eingangs genannten Art anzugeben, mit welchem die Reduzierung von thermoakustischen Schwingungen in einer Brennkammer einer Gasturbine in einer alternativen Art und Weise ermöglicht wird. Der Brenner ist derart ausgebildet, dass in mindestens einem ersten Betriebszustand des Brenners bei beaufschlagter Luftpassage mit Verdichterluft und bei beaufschlagter Brennstoffpassage mit Brennstoffgas ein Teil des in der Brennstoffpassage strömenden Brennstoffgases über mindestens einen Verbindungskanal in die Luftpassage strömt. Der abgezweigte Teil des Brennstoffstromes ist zu seiner Verbrennung durch die Hauptaustrittsöffnung der Luftpassage in das Innere der Brennkammer einleitbar. Ein in der Brennstoffpassage verbleibender Teil des Brennstoffgases ist durch die Hauptaustrittsöffnung der Brennstoffpassage in das Innere der Brennkammer einleitbar. Die Menge und die radiale Brennstoffverteilung des abgezweigten Teils des Brennstoffstromes ist derart, dass die Rückkopplung der Wärmefreisetzungsschwankungen mit den Druckschwankungen in der Brennkammer reduziert ist.

Die Erfindung geht von der Erkenntnis aus, dass die radiale Verteilung des Brennstoffs - insbesondere bei einem Synthesegasluftgemisch - eine ausschlaggebende Rolle für die akustische Stabilität des Brenners spielt. Der erfindungsgemäße Brenner ermöglicht eine bessere akustische Stabilität, so dass ein erweiterter Betriebsbereich des Brenners hinsichtlich Last und Brennstoffqualität ermöglicht ist.

Bei dem erfindungsgemäßen Brenner kann die radiale Brennstoff- / Luftverteilung eines in einer Brennstoffpassage strömenden Brennstoffstromes angepasst werden, ohne dass grundlegende Aerodesignparameter der Brennstoffpassage wie Drallzahl, Druckverlust und Hauptabmessungen der Passage nennenswert geändert werden müssen. Die Erfindung ermöglicht auch, bei unterschiedlichen Brennstoffzusammensetzungen den Brenner an das thermoakustische Verhalten der Brennkammer anzupassen, ohne dass hierzu eine Anpassung der gesamten Brennstoffpassage erforderlich wäre.

Der Brenner ist derart ausgebildet, dass in mindestens einem ersten Betriebszustand des Brenners bei beaufschlagter Luftpassage mit Verdichterluft und bei beaufschlagter Brennstoffpassage mit Brennstoffgas der an den der Abzweigung des Brennstoffs dienenden Verbindungskanälen anliegende statische Druck von Seiten der Brennstoffpassage größer ist als von Seiten der Luftpassage. Der Brenner ist derart ausgebildet, dass der Brennstoffstrom, nachdem er bereits in der Brennstoffpassage strömt, aufgeteilt wird. Es findet somit keitne Aufteilung im Bereich des Zufuhrsystems des Brennstoffs statt, sondern die Aufteilung/Abzweigung erfolgt nach dem Einbringen des Brennstoffs in die Brennstoffpassage, aber stromauf der Hauptaustrittsöffnung.

Erfindungsgemäß ist der Brenner derart ausgebildet, das durch die Aufteilung/Abzweigung des in der ersten Brennstoffpassage strömenden Brennstoffstromes die Rückkopplung der Wärmefreisetzungsschwankungen mit den Druckschwankungen in der Brennkammer reduziert ist.

Durch die Aufteilung und Abzweigung des in der ersten Brennstoffpassage strömenden Brennstoffstromes verändert sich die Flammenfront vor dem Brenner. Diese kann mittels der Menge und der radialen Verteilung des abgezweigten Teils des Brennstoffstromes derart eingestellt werden, dass die Rückkopplung der Wärmefreisetzungsschwankungen mit den Druckschwankungen in der Brennkammer reduziert ist. Um eine relevante Änderung der Flammenfront zu erreichen, erstreckt sich die radiale Brennstoffverteilung des abgezweigten Teils des Brennstoffstromes im Wesentlichen über die Dicke einer zwischen den austretenden Strömen auftretenden Scherschicht hinaus in die Luftpassage hinein.

Die Erfindung bezieht sich somit nicht auf eine Manipulation der Dicke der Scherschicht zwischen dem aus der Luftpassage austretenden Verdichterluftstrom und dem aus der Hauptaustrittsöffnung der Brennstoffpassage austretenden Brennstoffstromes. Vielmehr geht die Erfindung zur Reduzierung einer Rückkopplung der Wärmefreisetzungsschwankungen mit den Druckschwankungen in der Brennkammer einen anderen Weg, indem die Menge und die radiale Brennstoffverteilung eines abgezweigten Teils des in der Brennstoffpassage strömenden Brennstoffgases derart ist, dass durch eine Änderung der Flammenfront (die mit einer Änderung des Verzugszeitenprofils des Brennstoffstromes einhergeht) die Reduzierung einer Rückkopplung der Wärmefreisetzungsschwankungen mit den Druckschwankungen in der Brennkammer bewirkt ist.

Um die gewünschte Abzweigung des Teils des Brennstoffstromes zu realisieren, kann die Lage der Verbindungskanäle und ihr Durchmesser entsprechend in den beiden Passagen gewählt sein. Die Erfindung geht allerdings davon aus, dass der Brenner zur Herstellung geeigneter Druckverhältnisse an den Verbindungskanälen Strömungsleitmittel in der Brennstoffpassage und/oder Einstellelement im Bereich der Verbindungkanäle umfasst, die den statischen Druck im Eingangsbereich der Verbindungskanäle geeignet festlegen. Die Strömungsleitmittel und/oder Einstellelemente können zur Anpassung der Aufteilung/Abzweigung des Brennstoffstromes beispielsweise in ihrer Lage oder Form verändert oder ausgetauscht werden. Dadurch ist die Lage der Verbindungskanäle in den Passagen in weiten Bereichen frei wählbar. Die Verbindungskanäle sind dabei stromab der in dem ersten Betriebszustand verwendeten Zuleitungen von Luft bzw. Zuleitung des Brennstoffgases angeordnet und stromauf der beiden Hauptaustrittsöffnungen der beiden Passagen, damit Brennstoffgas in den Luftstrom abgezweigt werden kann.

Die Hauptaustrittsöffnung kann beispielsweise als ringförmige Öffnung an der Austrittsmündung der Passage ausgebildet sein. Gemäß einem weiteren Ausführungsbeispiel kann die Hauptaustrittsöffnung aus einer Vielzahl von Löchern in einem (die Austrittsmündung der Brennerpassage abdeckenden) Blech bestehen. Die Hauptaustrittsöffnung ist am brennkammerseitigen Ende der Passage angeordnet.

Die Verbindungskanäle sind entlang einer die Brennstoffpassage begrenzenden Wand angeordnet, beispielsweise in einer umlaufenden Abfolge, so dass ihre Eintrittsöffnungen in einer umlaufenden Reihe in der Brennstoffpassage angeordnet sind und die Kanäle sich durch die Wand hindurch bis zur Luftpassage erstrecken. Bevorzugt können die Druckverhältnisse in dem Brenner derart ausgebildet sein, dass die Verbindungskanäle auch einem Flammenrückschlag in den Brenner bei abgeschalteter Versorgung der Brennstoffzufuhr in die erste Brennstoffpassage entgegenwirken.

Vorteilhafte Ausgestaltungen der Erfindung sind in der nachfolgenden Beschreibung und den Unteransprüchen angegeben, deren Merkmale einzeln und in beliebiger Kombination miteinander angewendet werden können.

Vorteilhafterweise kann vorgesehen sein, dass der Brenner derart ausgebildet ist, dass das durch die Abzweigung bewirkte gemeinsame Verzugszeitenprofil des verbleibenden Teil und des abgezweigten Teil des Brennstoffstromes an ein thermoakustisches Verhalten der Brennkammer angepasst ist, so dass die Rückkopplung der Wärmefreisetzungsschwankungen mit den Druckschwankungen in der Brennkammer reduziert ist.

Durch die Aufteilung und Abzweigung des in der ersten Brennstoffpassage strömenden Brennstoffstromes verändert sich die Flammenfront vor dem Brenner. Es kann sich somit ein geändertes gemeinsames Verzugszeitenprofil des abgezweigten und des verbleibenden Teils des Brennstoffstromes einstellen. Dabei ist die Verzugszeit die Zeitspanne, die der Brennstoff vom Austritt aus dem Brenner bis zur Flammenfront benötigt. Da der Brennstoff im Brennstoffstrom unterschiedliche Verzugszeiten aufweist (je nach Austrittsort am Brennerausgang und je nach Lage der Flamme vor dem Austrittsort), stellt sich im jeweiligen Betriebszustand ein Verzugszeitenprofil des Brennstoffstromes ein. Eine unerwünschte Rückkopplung von Wärmefreisetzungsschwankungen und Druckschwankungen in der Brennkammer kann mittels der Aufteilung und Abzweigung des Brennstoffstromes reduziert werden, da je nach Menge und radialem Brennstoffprofil des abgezweigten Teils des Brennstoffstromes sich das gemeinsame Verzugszeitenprofil ändern kann. Wird beispielsweise der Anteil des Profils reduziert, dessen Verzugszeit im Wesentlichen der Frequenz einer Vorzugs-Brennkammerdruckschwankung entspricht, reduziert dies eine Rückkopplung von Wärmefreisetzungsschwankungen und Druckschwankungen in der Brennkammer.

Die erfindungsgemäße Ausbildung des Brenners ist somit derart, dass mindestens im ersten Betriebszustand ein für das thermoakustische Verhalten der Brennkammer dämpfend bzw. nicht aufschaukelnd wirkendes Verzugszeitenprofil des Brennstoffstromes bewirkt ist.

Mit thermoakustischem Schwingungsverhalten ist gemeint, dass Gasturbinenbrennkammern abhängig vom Leistungsbereich bevorzugt bei bestimmten Frequenzen/Frequenzbändern zum Aufschaukeln thermoakustischer Schwingungen neigen (charakteristisches Brummverhalten). Diese Frequenzen seien auch mit Vorzugs-Brennkammerdruckschwankungen bezeichnet. Wird das Verzugszeitenprofil eines Brenners entsprechend eingestellt - insbesondere verbreitert - kann dies einem Aufschaukeln der Schwingungen im Bereich mindestens einer derartigen charakteristischen Brummfrequenz/Frequenzband entgegenwirken. In diesem Sinne lässt sich das Verzugszeitenprofil an das thermoakustische Verhalten der Brennkammer anpassen bzw. darauf abstimmen und einem Aufschaukeln von thermoakustischen Schwingungen in der Brennkammer entgegengewirken. Das Verzugszeitenprofil lässt sich beispielsweise mittels des Anteils und/oder der Eindringtiefe (radiales Profil) und/oder der Aufteilung des abgezweigten Brennstoffstromes auf die einzelnen Verbindungskanäle beeinflussen. Der Brenner umfasst bezüglich der ersten Brennstoffpassage eine entsprechend ausgebildete Abzweigung, die mindestens im ersten Betriebszustand ein für das thermoakustische Verhalten der Brennkammer dämpfend wirkendes Verzugszeitenprofil des Brennstoffstromes bewirkt.

Eine vorteilhafte Ausgestaltung der Erfindung kann vorsehen, dass die erste Brennstoffpassage mindestens für eine Beaufschlagung mit niederkalorischem Brennstoffgas ausgelegt ist.

Unter einem niederkalorischen Brennstoff ist - im Unterschied zu einem Standardbrennstoff - insbesondere ein Brennstoff mit einem Heizwert von unterhalb von 20 MJ/kg, vorzugsweise unterhalb von 10 MJ/kg, zu verstehen. Dies könnte beispielsweise ein sehr niederkalorisches Erdgas sein oder ein so genanntes Synthesegas. Synthesegas weist üblicherweise Hauptanteile von CO, H₂ und ggf. Nebenanteile wie N₂ und Co₂ sowie Wasserdampf auf. Standardbrennstoff ist üblicherweise ein normal- und/oder hochkalorischer Brennstoff, dessen Heizwert weit oberhalb von 30 MJ/kg liegt. Normales Erdgas hat beispielsweise einen Heizwert in der Regel zwischen 40 bis 50 MJ/kg. Der brennbare Bestandteil von Standardbrennstoffen für Gasturbinen besteht im Wesentlichen aus Kohlenwasserstoffen. Hingegen sind die brennbaren Bestandteile des Synthesegases im wesentlichen CO und H2. Bedingt durch den kleinen Heizwert müssen demzufolge hohe Volumenströme an Brenngas durch den Brenner der Brennkammer zugeführt werden. Dies hat zur Folge, dass für die Verbrennung von niederkalorischen Brennstoffen - wie z.B. Synthesegas - eine oder mehrere gesonderte Brennstoffpassagen zur Verfügung gestellt werden müssen. Wegen der im Vergleich zu konventionellen Brennstoffen wie Erdgas und Öl hohen Reaktivität von Synthesegasen besteht ein deutlich höheres Risiko bezüglich Flammenrückschlag.

Die vorliegende Erfindung lässt sich in besonders vorteilhafter Weise auf diese Brennstoffpassage für niederkalorische Brennstoffe anwenden.

Die Brennstoffpassage kann für einen Diffusionsbetrieb oder für einen Vormischbetrieb zur Einleitung des niederkalorischen Brennstoffgas in die Brennkammer ausgebildet sein. Im Vormischbetrieb wird das niederkalorische Brennstoffgas - bei dem es sich insbesondere um Synthesegas handeln kann - mit Luft zu einem niederkalorischen Brennstoff-Luft-Gemisch vorgemischt und eine Umsetzung des niederkalorischen Brennstoff-Luft-Gemisches in der Brennstoffpassage vermieden, so dass das Brennstoff-Luft-Gemisch erst in der Brennkammer zu einem Heißgas umgesetzt wird. Die Erfindung geht bevorzugt von einer Synthesegaspassage für einen Diffusionsbetrieb aus, in der mittels Drallerzeuger durch Schaufeln dem Brennstoffstrom ein Drall aufgeprägt wird. Die Synthesegaspassage ist bevorzugt als Ringraumpassage ausgebildet und kann stromab konisch zulaufend ausgebildet sein.

Bevorzugt kann der Brenner im Wesentlichen rotationssymmetrisch um eine Längsachse angeordnet sein, so dass eine Hauptströmungsrichtung der in den Passagen des Brenners strömenden Fluids im Wesentlichen in Richtung der Längsachse weist (insbesondere in den radial näher zur Längsachse angeordneten Passagen) oder zumindest eine Komponente in Richtung der Längsachse aufweist (insbesondere in den radial weiter außen liegenden Passagen, die stromauf zunächst im Wesentlichen diagonal zur Längsachse verlaufen können und stromab sich einem parallelen Verlauf der Längsachse annähern). Die Luftpassage und die Brennstoffpassage können zumindest abschnittweise koaxial zueinander angeordnet sein, insbesondere die Luftpassage koaxial um die Brennstoffpassage.

Es kann auch vorteilhaft vorgesehen sein, dass die Hauptaustrittsöffnungen der Luftpassage und der Brennstoffpassage derart angeordnet sind, dass die koaxial umgebende Passage in Bezug auf eine senkrecht zur Längsachse verlaufende Projektionsebene um die andere Hauptaustrittsöffnung herum angeordnet ist.

Dies erzeugt koaxial zueinander angeordnete Flammen aus einem gemeinsamen Brennstoffstrom mit angepasstem Verzugszeitenprofil.

Ein besonders einfacher Aufbau ergibt sich, wenn die Luftpassage und die Brennstoffpassage zumindest abschnittsweise entlang einer im Wesentlichen zylinder- und/oder kegelstumpfmantelförmigen Wand aneinander angrenzen, wobei die Verbindungskanäle als Löcher in der Wand ausgebildet sind.

Gemäß der erfinderischen Ausgesltaltung ist mindestens ein Einstellelement im Bereich der Verbindungskanäle angeordnet, so dass der Anteil und/oder das radiale Einströmprofil und/oder die Aufteilung auf die Verbindungskanäle des aus der Brennstoffpassage in die Luftpassage abgezweigten Brennstoffgases mittels des mindestens einen Einstellelements eingestellt und/oder einstellbar ist.

Das Einstellelement kann den statischen Druck im Bereich der Eintrittsöffnung mindestens eines Verbindungskanals beeinflussen, so dass eine geeignete Lage der Eintrittsöffnung nicht ausschließlich durch die sich im ersten Betriebszustand in der Brennstoffpassage einstellenden Druckverhältnisse festgelegt ist. Zudem kann das Einstellelement leichter an ein gewünschtes Verzugszeitenprofil angepasst werden (beispielsweise durch Austausch oder Veränderung seiner Form) als die Lage oder Größe des mindestens einen Verbindungskanals. Gemäß einer besonders bevorzugten Ausgestaltung des Einstellelements ist stromab mindestens einer brennstoffpassagenseitigen Eintrittsöffnung eines Verbindungskanals ein Strömungsleitmittel in der Brennstoffgaspassage angeordnet, welches bei einer Beaufschlagung der Brennstoffpassage mit Brennstoffgas den statischen Druck im Bereich der Eintrittsöffnungen des Verbindungskanals erhöht.

Es kann auch als vorteilhaft angesehen werden, dass das Strömungsleitmittel ein im Wesentlichen ringförmig ausgebildetes Blech umfasst, wobei das Blech umlaufend an einer Innenseite einer die Brennstoffpassage begrenzenden Wand angeordnet ist. (Der Begriff "Blech" bezieht sich auf die Form, ist aber hinsichtlich der Materialwahl im Rahmen dieser Erfindung nicht einschränkend zu verstehen).

Diese Ausgestaltung des Strömungsleitmittels weist einen besonders einfachen Aufbau und damit geringe Herstellungskosten auf.

Um eine besonders starke Erhöhung des Drucks zu erreichen, kann sich das Blech entgegen einer Hauptströmungsrichtung in der Brennstoffpassage geneigt in das Innere der Brennstoffpassage hinein erstrecken. Beispielsweise kann es zumindest einen Teilbereich der Eintrittsöffnungen der Verbindungskanäle überragen.

Um den Strömungsverlauf zwischen den Eintrittsöffnungen der Verbindungskanäle möglichst wenig zu beeinflussen, kann das im Wesentlichen ringförmig ausgebildete Blech zwischen den stromab der Eintrittsöffnungen der Verbindungskanäle gelegenen Bereichen jeweils eine Ausnehmung aufweisen, so dass das Blech beispielsweise stromab der Eintrittsöffnungen eine dreieckig oder trapezförmige Zinne umfasst.

Es kann beispielsweise bevorzugt vorgesehen sein, dass das Einstellelement eine Anzahl von Strömungsleitmitteln umfasst, die als dreieckige oder trapezförmige Bleche ausgebildet sind. Die dreieckigen Bleche können an der Innenseite der Brennstoffpassage analog dem oben genannten im Wesentlichen ringförmgien Blech angeordnet sein. Die Einzelbleche haben allerding den Vorteil, dass stromab der Bereiche zwischen den Eintrittsöffnungen keine unvorteilhaft den Druckverlust erhöhenden Bereiche eines Strömungsleitmittels angeordnet sind. Eine alternative, vorteilhafte Ausgestaltung des Strömungsleitmittels kann mindestens ein kappenförmiges Element mit einer Eingangsöffnung umfassen, welches mit der Eingangsöffnung in Richtung der Eintrittsöffnung eines Verbindungskanals weisend stromab der Eintrittsöffnung an einer Innenseite einer die Brennstoffpassage begrenzenden Wand angeordnet ist.

Vorteilhafterweise kann das kappenförmige Element im Wesentlichen die Form einer Viertel-Hohlkugel aufweisen. Diese kann die Eintrittsöffnung zumindest teilweise überragen.

Weiter kann vorteilhaft vorgesehen sein, dass mindestens ein Einstellelement rohrförmig ausgebildet ist, wobei das rohrförmige Einstellelement insbesondere zumindest teilweise in jeweils einem der Verbindungskanäle angeordnet ist.

Gemäß einem ersten Ausführungsbeispiel der Ausbildung der Erfindung können die mindestens einen rohrförmigen Einstellelemente in jeweils einen Verbindungskanal teilweise eingesetzt sein und in die Luftpassage hineinragen, so dass die radiale Lage der Einmündung der durch den jeweiligen Verbindungskanal strömende, abgezweigte Teilstrom zielgenau positioniert werden kann. Wie weit das rohrförmige Einstellelement in die Luftpassage hineinragt, kann je nach gewünschtem radialem Einströmprofil auch von rohrförmigem Einstellelement zu rohrförmigem Einstellelement unterschiedlich gewählt sein. Gemäß einem weiteren Ausführungsbeispiel der Ausbildung der Erfindung kann das mindestens eine rohrförmige Einstellelement beispielsweise vollständig in jeweils einem Verbindungskanal angeordnet sein. Beispielsweise können zum Einstellen des radialen Einströmprofils des abgezweigten Brennstoffstromes die Wandstärken des mindestens einen rohrförmigen Einstellelements entsprechend gewählt sein. Gemäß einem weiteren Ausführungsbeispiel der Erfindung kann das mindestens eine rohrförmige Einstellelement in Verlängerung eines Verbindungskanals auf der Innenseite der Luftpassage befestigt sein. Gemäß einem weiteren Ausführungsbeispiel kann das mindestens eine rohrförmige Einstellelement zusätzlich oder alternativ zu den erwähnten Ausführungsbeispielen in die Brennstoffpassage hineinragen und beispielsweise an seinem in die Brennstoffpassage hineinragenden Ende eine Einlaufschale umfassen. Die Einlaufschale kann beispielsweise analog der dreieckförmigen Bleche oder der Viertel-Holhkugel ausgebildet sein. Die genannten Ausführungsbeispiele für das rohrförmige Einstellelement können beispielsweise miteinander kombiniert werden oder einzeln zur Anwendung kommen. Sofern mehrere derartige rohrförmige Einstellelemente vorgesehen sind, können diese je nach gewünschtem radialen Einströmprofil des abgezweigten Brennstoffstromes alle gleich ausgebildet sein oder sich voneinander, beispielsweise entsprechend der genannten Ausführungsbeispiele und ihrer Kombinationen, unterscheiden.

Eine weitere Aufgabe der Erfindung ist es, ein Verfahren der eingangs genannten Art anzugeben, mit welchem die Reduzierung von thermoakustischen Schwingungen in einer Brennkammer einer Gasturbine in einer alternativen Art und Weise ermöglicht wird.

Die Aufgabe wird erfindungsgemäß bei einem Verfahren der eingangs genannten Art dadurch gelöst, dass zum Anpassen des Verzugszeitenprofils eines in einer ersten Brennstoffpassage strömenden Brennstoffstromes ein verbleibender Teil des Brennstoffstromes durch mindestens eine Hauptaustrittsöffnung der ersten Passage in die Brennkammer eingeleitet wird und ein abgezweigter Teil des Brennstoffstromes stromab seiner Einleitung in die Brennstoffpassage und stromauf der Hauptaustrittsöffnung über mindestens einen Verbindungskanal in mindestens eine zweite Passage eingeleitet wird, wobei der abgezweigte Teil des Brennstoffstromes separat vom verbleibenden Brennstoffstrom in die Brennkammer eingeleitet wird, so dass die Teilströme nach ihrem Austreten aus dem Brenner mit unterschiedlichen Verzugszeiten bzw. Verzugszeitenprofilen in der Brennkammer verbrannt werden, wobei zum Anpassen des Verzugszeitenprofils der Anteil des abgezweigten Teilstromes und/oder dessen Einströmprofil und/oder dessen Aufteilung auf den mindestens einen Verbindungskanal derart eingestellt wird, dass die Rückkopplung der Wärmefreisetzungsschwankungen mit den Druckschwankungen in der Brennkammer reduziert ist.

Bezüglich der Ausgestaltungsmöglichkeiten und Vorteile des Verfahrens wird auf die obigen Ausführungen zum erfindungsgemäßen Brenner verwiesen.

Vorteilhafterweise kann weiter vorgesehen sein, dass der verbleibende Brennstoffstrom und der abgezweigte Teil des Brennstoffstromes im Wesentlichen koaxial zueinander in die Brennkammer eingeleitet werden.

Zum Anpassen des thermoakustischen Verhaltens der den Brenner umfassenden Brennkammer wird der Anteil und/oder das Einströmprofil und/oder dessen Aufteilung auf den mindestens einen Verbindungskanal des abgezweigten Teils des Brennstoffstromes vor Inbetriebnahme des Brenners und/oder während des Betriebs des Brenners eingestellt. Erfindungsgemäß erfolgt das Einstellen des Anteils und/oder der Eindringtiefe und/oder der Aufteilung auf den mindestens einen Verbindungskanal durch Anpassen mindestens eines in der Brennstoffpassage angeordneten Strömungsleitmittels und/oder eines im Bereich der Verbindungskanäle angeordneten Einstellelementes.

Gemäß einer vorteilhaften Ausgestaltung der Erfindung kann das Anpassen des mindestens einen Strömungsleitmittels und/oder Einstellelementes durch Austauschen und/oder Anpassen von dessen Form und/oder Lage erfolgen.

Eine weitere Aufgabe der Erfindung ist es, eine Brennkammer mit mindestens einem Brenner und eine Gasturbine mit mindestens einer derartigen Brennkammer anzugeben, mit welcher die Unterdrückung von thermoakustischen Schwingungen in einer Brennkammer einer Gasturbine in einer alternativen Art und Weise ermöglicht wird.

Die Aufgabe wird erfindungsgemäß bei einer Brennkammer der eingangs genannten Art dadurch gelöst, dass der Brenner nach einem der Ansprüche 1 bis 15 ausgebildet ist.

Die Aufgabe wird erfindungsgemäß bei einer Gasturbine der eingangs genannten Art dadurch gelöst, dass die Brennkammer nach Anspruch 16 ausgebildet ist.

Weiter zweckmäßige Ausgestaltungen und Vorteile der Erfindung sind Gegenstand der Beschreibung von Ausführungsbeispielen der Erfindung unter Bezug auf die Figur der Zeichnung, wobei gleiche Bezugszeichen auf gleich wirkende Bauteile verweisen.

Dabei zeigt die
- Fig.1: schematisch einen Längsschnitt durch eine Gasturbine nach dem Stand der Technik, und
- Fig.2: schematisch einen Längsschnitt durch einen erfindungsgemäßen Brenner gemäß einem ersten Ausführungsbeispiel,
- Fig.3: schematisch einen Längsschnitt durch einen erfindungsgemäßen Brenner gemäß einem zweiten Ausführungsbeispiel, und
- Fig.4: schematisch einen Längsschnitt durch einen erfindungsgemäßen Brenner gemäß einem dritten Ausführungsbeispiel.

Die Figur 1 zeigt eine schematische Schnittansicht einer Gasturbine 1 nach dem Stand der Technik. Die Gasturbine 1 weist im Inneren einen um eine Rotationsachse 2 drehgelagerten Rotor 3 mit einer Welle 4 auf, der auch als Turbinenläufer bezeichnet wird. Entlang des Rotors 3 folgen aufeinander ein Ansauggehäuse 6, ein Verdichter 8, ein Verbrennungssystem 9 mit einer Anzahl an Brennkammern 10, eine Turbine 14 und ein Abgasgehäuse 15. Die Brennkammern 10 umfassen jeweils eine Brenneranordnung 11 und ein Gehäuse 12, welches zum Schutz vor Heißgasen mit einem Hitzeschild 20 ausgekleidet ist.

Das Verbrennungssystem 9 kommuniziert mit einem beispielsweise ringförmigen Heißgaskanal. Dort bilden mehrere hintereinander geschaltete Turbinenstufen die Turbine 14. Jede Turbinenstufe ist aus Schaufelringen gebildet. In Strömungsrichtung eines Arbeitsmediums gesehen folgt im Heißkanal einer aus Leitschaufeln 17 gebildeten Reihe eine aus Laufschaufeln 18 gebildete Reihe. Die Leitschaufeln 17 sind dabei an einem Innengehäuse eines Stators 19 befestigt, wohingegen die Laufschaufeln 18 einer Reihe beispielsweise mittels einer Turbinenscheibe am Rotor 3 angebracht sind. An dem Rotor 3 angekoppelt ist beispielsweise ein Generator (nicht dargestellt).

Während des Betriebes der Gasturbine wird vom Verdichter 8 durch das Ansauggehäuse 6 Luft angesaugt und verdichtet. Die am turbinenseitigen Ende des Verdichters 8 bereitgestellte verdichtete Luft wird zu dem Verbrennungssystem 9 geführt und dort im Bereich der Brenneranordnung 11 mit einem Brennstoff vermischt. Das Gemisch wird dann mit Hilfe der Brenneranordnung 11 unter Bildung eines Arbeitsgasstromes im Verbrennungssystem 9 verbrannt. Von dort strömt der Arbeitsgasstrom entlang des Heißgaskanals an den Leitschaufeln 17 und den Laufschaufeln 18 vorbei. An den Laufschaufeln 18 entspannt sich der Arbeitsgasstrom impulsübertragend, so dass die Laufschaufeln 18 den Rotor 3 antreiben und dieser den an ihn angekoppelten Generator (nicht dargestellt).

Die Figur 2 zeigt schematisch einen Ausschnitt einen erfindungsgemäßen Brenners 24 für eine Gasturbine gemäß einem ersten Ausführungsbeispiel in einem Längsschnitt.

Der Brenner 24 umfasst eine mit Verdichterluft beaufschlagbare, als Ringkanal ausgebildete Luftpassage 26, eine für die Beaufschlagung mit Synthesegas ausgebildete Brennstoffpassage 28 sowie eine sekundäre Zuführeinheit 30, die einen Pilotbrenner (nicht explizit dargestellt) und weitere Passagen (nicht explizit dargestellt) zum Einbringen eines Fluids umfassen kann. Der Brenner weist einen im Wesentlichen rotationssymmetrischen Aufbau um eine Längsachse 32 auf. Hierbei umfasst die Luftpassage 26 koaxial die für Synthesegas ausgelegte Brennstoffpassage 28, die wiederum koaxial die sekundäre Zuführeinheit 30 umgibt. Sowohl die sekundäre Zuführeinheit 30 als auch die beiden Passagen 26 und 28 weisen jeweils eine in die Brennkammer 34 mündende Hauptaustrittöffnung 36, 38, 40 auf.

Die Hauptaustrittsöffnungen 36 ist hierbei in Bezug auf die senkrecht zur Längsachse 32 verlaufende Projektionsebene 50 um die Hauptaustrittsöffnung 38 herum angeordnet.

In die Luftpassage 26 eintretende Verdichterluft, dessen Hauptströmungsrichtung im Eintrittsbereich mit einem Pfeil L" verdeutlicht ist, wird durch einen in der Luftpassage angeordneten Drallerzeuger 42 (Swirler) ein Drall aufgeprägt. Die Schaufeln des Drallerzeugers erstrecken sich von einer die Passage begrenzenden inneren Wand 44 bis zu einer die Passage begrenzenden äußeren Wand 46, wobei die Schaufeln ringförmig über den Umfang der Wand angeordnet sind. Der Luftstrom tritt durch die Hauptaustrittsöffnung 36 aus der Luftpassage 26 aus. Zum Einbringen von Synthesegas in die Brennkammer 34 wird der Brennstoffpassage 28 ein Synthesegasstrom 48 (der auch vor dem Eintritt in den dargestellten Abschnitt der Brennstoffpassage 28 mit Verdichterluft vorgemischt werden kann) über ein Zuführleitungssystem zugeführt. Das Zuführleitungssystem ist in der Figur nicht dargestellt, da es sich außerhalb des dargestellten Ausschnitts befindet. Zum Verdrallen des Synthesegasstroms 48 sind ebenfalls Schaufeln 52 eines Drallerzeugers in der Brennstoffpassage 28 angeordnet. Stromab der Schaufeln 52 sind die Brennstoffpassage 28 und die Luftpassage 26 über Verbindungskanäle 54 fluidisch miteinander verbunden. Die Verbindungskanäle 54 sind bei dem dargestellten Ausführungsbeispiel in einem Bereich angeordnet, in welchem die Luftpassage 26 und die Brennstoffpassage 28 entlang einer im Wesentlichen zylindermantelförmigen Wand 56 aneinander angrenzen, wobei die Verbindungskanäle 54 als Löcher in der zylindermantelförmigen Wand 54 ausgebildet sind.

Der Brenner 24 ist derart ausgebildet, dass in mindestens einem ersten Betriebszustand des Brenners bei beaufschlagter Luftpassage 26 mit Verdichterluft und bei beaufschlagter Brennstoffpassage 28 mit Brennstoffgas ein Teil des in der Brennstoffpassage strömenden Brennstoffgases über die Verbindungskanäle 54 in die Luftpassage 26 strömt und zu seiner Verbrennung durch die Hauptaustrittsöffnung 36 der Luftpassage in das Innere der Brennkammer 34 einleitbar ist.

Die Ausgestaltung der Abzweigung ist derart, dass das gemeinsame Verzugszeitenprofil des Brennstoffstromes ein Aufschaukeln von thermoakustischen Schwingungen, die bei der jeweiligen Brennkammer 34 der Gasturbine in Abhängigkeit vom Leistungsbereich bei charakteristischen Frequenzbänder auftreten, zumindest in einem Frequenzband verhindert oder reduziert wird. Somit ist eine Rückkopplung von Wärmefreisetzungsschwankungen und Druckschwankungen in der Brennkammer reduziert.

Das Verzugszeitenprofil ist mittels eines Einstellelements 60 an das thermoakustische Verhalten der Brennkammer 34 angepasst. Das Einstellelement 60 besteht bei dem ersten Ausführungsbeispiel aus einem Strömungsleitmittel 62, das stromab der brennstoffpassagenseitigen Eintrittsöffnungen 64 der Verbindungskanäle 54 in der Brennstoffpassage 28 angeordnet ist und bei einer Beaufschlagung der Brennstoffpassage 28 mit Brennstoffgas den statischen Druck im Bereich der Eintrittsöffnungen 64 der Verbindungskanäle 54 erhöht. Das Strömungsleitmittel 62 hat die Form eines im Wesentlichen ringförmig ausgebildeten Blechs 66. Dieses ist umlaufend an der Innenseite 68 der die Brennstoffpassage 28 begrenzenden Wand 56 angeordnet und erstreckt sich entgegen einer Hauptströmungsrichtung 70 in der Brennstoffpassage 28 geneigt in das Innere der Brennstoffpassage hinein. Das Blech 66 ragt hierbei unter Einhaltung eines Abstandes über zumindest einen Teilbereich der Eintrittsöffnungen 64. Je nach Nähe, Höhe und Anstellwinkel und Form des Blechs 66 lässt sich der Anteil und/oder das radiale Einströmprofil und/oder die Aufteilung auf die einzelnen Verbindungskanäle des aus der Brennstoffpassage 28 in die Luftpassage 26 abgezweigten Brennstoffgases mittels des mindestens einen Einstellelements 60 einstellen.

Eine nachteilige Erhöhung des Druckverlustes in der Passage aufgrund des Strömungsleitmittels lässt sich beispielsweise durch Ausnehmungen (nicht dargestellt) in dem Blech 66 vorteilhaft verringern, die jeweils zwischen den stromab der Eintrittsöffnungen der Verbindungskanäle gelegenen Bereichen angeordnet sind.

Zur Verhinderung einer nachteiligen Erhöhung des Druckverlustes ist eine Segmentierung des Blechs noch vorteilhafter. Das Einstellelement 60 kann aus einer Anzahl von Blechen bestehen, die jeweils stromab der Eintrittsöffnungen 64 angeordnet sind. Diese können beispielsweise, wie in Figur 3 dargestellt, die Form von dreieckigen Blechen 74 aufweisen, die über die Eintrittsöffnungen gebogen sind. Der Übersicht halber ist in der Figur 3 nur ein einzelnes derartiges Blech 74 dargestellt.

Gemäß einem weiteren Ausführungsbeispiel, das in Figur 4 dargestellt ist, kann das Einstellelement 60 aus einer Reihe von kappenförmigen Elementen 84 bestehen, die jeweils eine Eingangsöffnung 86 umfassen und mit dieser in Richtung der Eintrittsöffnung 64 eines Verbindungskanals 54 weisend stromab der Eintrittsöffnung 64 an einer Innenseite 68 einer die Brennstoffpassage 28 begrenzenden Wand 56 angeordnet sind und vorzugsweise die Eintrittsöffnung 64 zumindest teilweise überragen. Bei dem in Figur 4 dargestellten Ausführungsbeispiel weist das kappenförmige Element 84 im Wesentlichen die Form einer Viertel-Hohlkugel auf. In der Figur 4 ist ebenfalls der Übersicht halber nur eine derartige Viertel-Hohlkugel dargestellt.

Die in den Figuren 2 bis 4 dargestellten erfindungsgemäßen Brenner 24 eignen sich zur Durchführung des erfindungsgemäßen Verfahrens. Mit Bezug auf Figur 3, zum Anpassen des Verzugszeitenprofils eines in einer Brennstoffpassage 28 strömenden Brennstoffgasstroms 78 wird ein verbleibender Teil 80 des Brennstoffstromes durch mindestens eine Hauptaustrittsöffnung 38 der Brennstoffpassage 28 in die Brennkammer 34 eingeleitet. Ein abgezweigter Teil 82 des Brennstoffstromes wird, stromab seiner Einleitung in die Brennstoffpassage und stromauf der Hauptaustrittsöffnungen 36 und 38, über die Verbindungskanäle 54 in die Luftpassage 26 eingeleitet. Der abgezweigte Teil 82 des Brennstoffstromes wird separat vom verbleibenden Brennstoffstrom 80 in die Brennkammer 34 eingeleitet, so dass die Teilströme nach ihrem Austreten aus dem Brenner 24 mit unterschiedlichen Verzugszeiten bzw. Verzugszeitenprofilen in der Brennkammer 34 verbrannt werden, wobei der Brenner 24 derart ausgebildet ist, dass das gemeinsame Verzugszeitenprofil von den Brennstoffströmen 82 und 80 über den Anteil des abgezweigten Teilstromes 82 und/oder dessen Einströmprofil und/oder dessen Aufteilung auf den mindestens einen Verbindungskanal 54 auf ein thermoakustisches Verhalten der Brennkammer 34 abgestimmt ist, so dass eine Rückkopplung von Wärmefreisetzungsschwankungen und Druckschwankungen in der Brennkammer reduziert ist.

## Patentansprüche

1. Brenner (24) für eine Gasturbine (1), mit mindestens einer mit Verdichterluft beaufschlagbaren Luftpassage (26) und mindestens einer mit mindestens einem Brennstoffgas beaufschlagbaren Brennstoffpassage (28), wobei die beiden Passagen (26, 28) jeweils eine in die Brennkammer (34) der Gasturbine (1) mündende Hauptaustrittöffnung (36, 38) aufweisen, wobei die Luftpassage (26) und die Brennstoffpassage (28) über mindestens einen stromauf der Hauptaustrittsöffnungen (36, 38) angeordneten Verbindungskanal (54) fluidisch miteinander verbunden ist, wodurch der Brenner (24) derart ausgebildet ist, dass in mindestens einem ersten Betriebszustand des Brenners bei beaufschlagter Luftpassage (26) mit Verdichterluft und bei beaufschlagter Brennstoffpassage (28) mit Brennstoffgas ein Teil (82) des in der Brennstoffpassage strömenden Brennstoffgases über mindestens einen Verbindungskanal (54) in die Luftpassage (26) strömt und zu seiner Verbrennung durch die Hauptaustrittsöffnung (36) der Luftpassage in das Innere der Brennkammer (34) einleitbar ist und ein verbleibender Teil (80) des Brennstoffgases durch die Hauptaustrittsöffnung (38) der Brennstoffpassage in das Innere der Brennkammer einleitbar ist,
**dadurch gekennzeichnet, dass**
mindestens ein Einstellelement (60) im Bereich der Verbindungskanäle (54) angeordnet ist, so dass der Anteil (82) und/oder das radiale Einströmprofil und/oder die Aufteilung auf die Verbindungskanäle (54) des aus der Brennstoffpassage (28) in die Luftpassage (26) abgezweigten Brennstoffgases mittels des mindestens einen Einstellelements (60) eingestellt und/oder einstellbar ist, so dass die Rückkopplung der Wärmefreisetzungsschwankungen mit den Druckschwankungen in der Brennkammer reduziert ist.

2. Brenner (24) nach Anspruch 1,
**dadurch gekennzeichnet, dass**
der Brenner (24) derart ausgebildet ist, dass das durch die Abzweigung bewirkte gemeinsame Verzugszeitenprofil des verbleibenden Teil (80) und des abgezweigten Teil (82) des Brennstoffstromes an ein thermoakustisches Verhalten der Brennkammer (34) angepasst ist, so dass die Rückkopplung der Wärmefreisetzungsschwankungen mit den Druckschwankungen in der Brennkammer reduziert ist.

3. Brenner (24) nach einem der Ansprüche 1 oder 2,
**dadurch gekennzeichnet, dass**
der Brenner (24) im Wesentlichen rotationssymmetrisch um eine Längsachse (32) angeordnet ist, so dass eine Hauptströmungsrichtung der in den Passagen (26, 28) des Brenners strömenden Fluids in Richtung der Längsachse weist oder zumindest eine Komponente in Richtung der Längsachse (32) aufweist, und die Luftpassage (26) und die Brennstoffpassage (28) zumindest abschnittweise koaxial zueinander angeordnet sind.

4. Brenner (24) nach einem der vorhergehenden Ansprüche,
**dadurch gekennzeichnet, dass**
die Hauptaustrittsöffnungen (36, 38) der Luftpassage und der Brennstoffpassage derart angeordnet sind, dass die koaxial umgebende Passage (26) in Bezug auf eine senkrecht zur Längsachse verlaufende Projektionsebene (50) um die andere Hauptaustrittsöffnung (38) herum angeordnet ist.

5. Brenner (24) nach einem der vorhergehenden Ansprüche,
**dadurch gekennzeichnet, dass**
die Luftpassage (26) und die Brennstoffpassage (28) zumindest abschnittsweise entlang einer im Wesentlichen zylindermantelförmigen und/oder kegelstumpfmantelförmigen Wand (56) aneinander angrenzen, wobei die Verbindungskanäle (54) als Löcher in der Wand (56) ausgebildet sind.

6. Brenner (24) nach einem der vorhergehenden Ansprüche,
**dadurch gekennzeichnet, dass**
stromab mindestens einer brennstoffpassagenseitigen Eintrittsöffnung (64) eines Verbindungskanals (54) ein Strömungsleitmittel (62) in der Brennstoffgaspassage angeordnet ist, welches bei einer Beaufschlagung der Brennstoffpassage mit Brennstoffgas den statischen Druck im Bereich der Eintrittsöffnungen (64) des Verbindungskanals (54) erhöht.

7. Brenner (24) nach Anspruch 6,
**dadurch gekennzeichnet, dass**
das Strömungsleitmittel (62) ein im Wesentlichen ringförmig ausgebildetes Blech (66) umfasst, wobei das Blech (66) umlaufend an einer Innenseite (68) einer die Brennstoffpassage begrenzenden Wand (56) angeordnet ist.

8. Brenner (24) nach Anspruch 7,
**dadurch gekennzeichnet, dass**
sich das Blech (66) entgegen einer Hauptströmungsrichtung (70) in der Brennstoffpassage (28) geneigt in das Innere der Brennstoffpassage (28) hinein erstreckt.

9. Brenner (24) nach einem der Ansprüche 7 oder 8,
**dadurch gekennzeichnet, dass** das
Blech (66) zwischen den stromab der Eintrittsöffnungen (64) der Verbindungskanäle (54) gelegenen Bereichen jeweils eine Ausnehmung aufweist.

10. Brenner (24) nach einem der Ansprüche 6 bis 9,
**dadurch gekennzeichnet, dass**
das Einstellelement (60) eine Anzahl von Strömungsleitmitteln (62) umfasst, die als dreieckige oder trapezförmige Bleche (74) ausgebildet sind.

11. Brenner nach Anspruch 6,
**dadurch gekennzeichnet, dass**
das Strömungsleitmittel (62) mindestens ein kappenförmiges Element (84) mit einer Eingangsöffnung (86) umfasst, welches mit der Eingangsöffnung in Richtung der Eintrittsöffnung (64) eines Verbindungskanals (54) weisend stromab der Eintrittsöffnung (64) an einer Innenseite (68) einer die Brennstoffpassage begrenzenden Wand (56) angeordnet ist.

12. Brenner nach Anspruch 11,
**dadurch gekennzeichnet, dass**
das kappenförmige Element (84) im Wesentlichen die Form einer Viertel-Hohlkugel aufweist.

13. Brenner nach einem der vorhergehenden Ansprüche,
**dadurch gekennzeichnet, dass**
mindestens ein Einstellelement (60) rohrförmig ausgebildet ist, wobei das rohrförmige Einstellelement insbesondere zumindest teilweise in jeweils einem der Verbindungskanäle angeordnet ist.

14. Brennkammer mit mindestens einem Brenner,
**dadurch gekennzeichnet, dass**
der Brenner (24) nach einem der Ansprüche 1 bis 13 ausgebildet ist.

15. Gasturbine mit mindestens einer Brennkammer,
**dadurch gekennzeichnet, dass**
die Brennkammer (34) nach Anspruch 14 ausgebildet ist.

16. Verfahren zur Reduzierung von thermoakustischen Schwingungen in einer mindestens einen Brenner (24) umfassenden Gasturbine (1), bei welchem zur Reduzierung der thermoakustischen Schwingungen ein Verzugszeitenprofil eines in einer ersten Brennstoffpassage (28) des Brenners strömenden Brennstoffstroms (48, 78) an ein thermoakustisches Verhalten der Brennkammer angepasst wird, wobei zum Anpassen des Verzugszeitenprofils ein verbleibender Teil (80) des Brennstoffstromes durch mindestens eine Hauptaustrittsöffnung (38) der ersten Passage (28) in die Brennkammer (34) eingeleitet wird und ein abgezweigter Teil (82) des Brennstoffstromes stromab seiner Einleitung in die Brennstoffpassage (28) und stromauf der Hauptaustrittsöffnung (38) über mindestens einen von der ersten Passage (28) abzweigenden Verbindungskanal (54) in mindestens eine zweite Passage (26) eingeleitet wird, wobei der abgezweigte Teil (82) des Brennstoffstromes separat vom verbleibenden Brennstoffstrom (80) in die Brennkammer eingeleitet wird, so dass die Teilströme nach ihrem Austreten aus dem Brenner mit unterschiedlichen Verzugszeiten bzw. Verzugszeitenprofilen in der Brennkammer (34) verbrannt werden,
wobei der Anteil und/oder das Einströmprofil und/oder dessen Aufteilung auf den mindestens einen Verbindungskanal (54) des abgezweigten Teils (82) des Brennstoffstromes vor Inbetriebnahme des Brenners und/oder während des Betriebs des Brenners eingestellt wird, **dadurch gekennzeichnet, dass** das Einstellen des Anteils und/oder der Eindringtiefe und/oder der Aufteilung auf den mindestens einen Verbindungskanal (54) durch Anpassen mindestens eines in der Brennstoffpassage (28) angeordneten Strömungsleitmittels (62) und/oder mindestens eines im Bereich der Verbindungskanäle angeordneten Einstellelementes derart erfolgt, dass die Rückkopplung der Wärmefreisetzungsschwankungen mit den Druckschwankungen in der Brennkammer reduziert ist.

17. Verfahren nach Anspruch 16,
**dadurch gekennzeichnet, dass**
der verbleibende Brennstoffstrom (80) und der abgezweigte Teil (82) des Brennstoffstromes im Wesentlichen koaxial zueinander in die Brennkammer eingeleitet werden.

18. Verfahren nach einem der Ansprüche 16 oder 17,
**dadurch gekennzeichnet, dass**
das Anpassen des mindestens einen Strömungsleitmittels (62) und/oder des mindestens einen Einstellelementes durch Austauschen des Strömungsleitmittels und/oder des Einstellelementes und/oder Anpassen von dessen Form und/oder Lage erfolgt.

## Claims

1. Burner (24) for a gas turbine (1), having at least one air passage (26) to which compressed air may be supplied and at least one fuel passage (28) to which at least one fuel gas may be supplied, the two passages (26, 28) each comprising a main outlet opening (36, 38) leading into the combustion chamber (34) of the gas turbine (1), the air passage (26) and the fuel passage (28) being connected fluidically together via at least one connection duct (54) arranged upstream of the main outlet openings (36, 38), whereby the burner (24) is configured such that, in at least one first operating state of the burner, when air passage (26) is supplied with compressed air and fuel passage (28) is supplied with fuel gas a portion (82) of the fuel gas flowing in the fuel passage flows via at least one connection duct (54) into the air passage (26) and, for combustion thereof, may be introduced through the main outlet opening (36) of the air passage into the interior of the combustion chamber (34) and a remaining portion (80) of the fuel gas may be introduced through the main outlet opening (38) of the fuel passage into the interior of the combustion chamber,
**characterized in that**
at least one adjusting element (60) is arranged in the region of the connection ducts (54), such that the fraction (82) and/or the radial inflow profile and/or the division over the connection ducts (54) of the fuel gas branched off from the fuel passage (28) into the air passage (26) is adjusted and/or adjustable by means of the at least one adjusting element (60), such that fluctuations in heat release are fed back to a lesser extent into the pressure fluctuations in the combustion chamber.

2. Burner (24) according to Claim 1,
**characterized in that** the burner (24) is configured such that
the common dwell time profile, brought about by the branching off, of the remaining portion (80) and of the branched-off portion (82) of the fuel stream is adapted to the thermoacoustic behavior of the combustion chamber (34), such that fluctuations in heat release are fed back to a lesser extent into the pressure fluctuations in the combustion chamber.

3. Burner (24) according to one of Claims 1 or 2,
**characterized in that**
the burner (24) is arranged substantially rotationally symmetrically about a longitudinal axis (32), such that a main direction of flow of the fluid flowing in the passages (26, 28) of the burner points in the direction of the longitudinal axis or has at least one component in the direction of the longitudinal axis (32), and the air passage (26) and the fuel passage (28) are arranged coaxially to one another at least in places.

4. Burner (24) according to one of the preceding claims,
**characterized in that**
the main outlet openings (36, 38) of the air passage and fuel passage are arranged such that the coaxially surrounding passage (26) is arranged around the other main outlet opening (38) relative to a projection plane (50) extending perpendicular to the longitudinal axis.

5. Burner (24) according to one of the preceding claims,
**characterized in that**
the air passage (26) and the fuel passage (28) adjoin one another at least in places along a wall (56) which substantially takes the form of a cylindrical casing and/or of a truncated cone-shaped casing, wherein the connection ducts (54) take the form of holes in the wall (56).

6. Burner (24) according to one of the preceding claims,
**characterized in that** a flow guide means (62) is arranged in the fuel gas passage downstream of at least one fuel passageside inlet opening (64) of a connection duct (54), which flow guide means increases the static pressure in the region of the inlet openings (64) of the connection duct (54) when the fuel passage is supplied with fuel gas.

7. Burner (24) according to Claim 6,
**characterized in that**
the flow guide means (62) comprises a substantially annular metal plate (66), wherein the metal plate (66) is arranged circumferentially on an inside (68) of a wall (56) delimiting the fuel passage.

8. Burner (24) according to Claim 7,
**characterized in that**
the metal plate (66) extends into the interior of the fuel passage (28) at an angle contrary to a main direction of flow (70) in the fuel passage (28).

9. Burner (24) according to one of Claims 7 or 8,
**characterized in that**
the metal plate (66) in each case has a cut-out between the regions located downstream of the inlet openings (64) of the connection ducts (54).

10. Burner (24) according to one of Claims 6 to 9,
**characterized in that**
the adjusting element (60) comprises a number of flow guide means (62), which take the form of triangular or trapezoidal metal plates (74).

11. Burner according to Claim 6,
**characterized in that**
the flow guide means (62) comprises at least one cupped element (84) with an entry opening (86), which is arranged with the entry opening pointing towards the inlet opening (64) of a connection duct (54) downstream of the inlet opening (64) on an inside (68) of a wall (56) delimiting the fuel passage.

12. Burner according to Claim 11,
**characterized in that**
the cupped element (84) substantially takes the form of a hollow quarter-sphere.

13. Burner according to one of the preceding claims,
**characterized in that**
at least one adjusting element (60) is of tubular configuration, wherein the tubular adjusting element is in each case arranged in particular at least in part in one of the connection ducts.

14. Combustion chamber having at least one burner,
**characterized in that**
the burner (24) is configured according to one of Claims 1 to 13.

15. Gas turbine having at least one combustion chamber,
**characterized in that**
the combustion chamber (34) is configured according to Claim 14.

16. Method for reducing thermoacoustic oscillations in a gas turbine (1) comprising at least one burner (24), in which method, to reduce the thermoacoustic oscillations, a dwell time profile of a fuel stream (48, 78) flowing in a first fuel passage (28) of the burner is adapted to the thermoacoustic behavior of the combustion chamber, wherein, to adapt the dwell time profile, a remaining portion (80) of the fuel stream is introduced into the combustion chamber (34) through at least one main outlet opening (38) of the first passage (28) and a branched-off portion (82) of the fuel stream is introduced, downstream of introduction thereof into the fuel passage (28) and upstream of the main outlet opening (38), into at least one second passage (26) via at least one connection duct (54) branching off from the first passage (28), wherein the branched-off portion (82) of the fuel stream is introduced into the combustion chamber separately from the remaining fuel stream (80), such that the sub-streams, after exit thereof from the burner, are combusted in the combustion chamber (34) with different dwell times or dwell time profiles,
wherein
the fraction and/or the inflow profile and/or the division over the at least one connection duct (54) of the branched-of portion (82) of the fuel stream is adjusted prior to start-up of the burner and/or during operation of the burner, **characterized in that** adjustment of the fraction and/or the penetration depth and/or the division over the at least one connection duct (54) proceeds by adapting at least one flow guide means (62) arranged in the fuel passage (28) and/or one adjusting element arranged in the region of the connection ducts, such that fluctuations in heat release are fed back to a lesser extent into the pressure fluctuations in the combustion chamber.

17. Method according to Claim 16,
**characterized in that**
the remaining fuel stream (80) and the branched-off portion (82) of the fuel stream are introduced substantially coaxially to one another into the combustion chamber.

18. Method according to one of Claims 16 or 17,
**characterized in that**
adaptation of the at least one flow guide means (62) and/or of the at least one adjusting element may proceed by exchange of the flow guide means and/or the adjusting element and/or adaptation of the shape and/or position thereof.

## Revendications

1. Brûleur (24) pour une turbine (1) à gaz, comprenant au moins un passage (26) pour de l'air pouvant être alimenté en de l'air de compresseur et au moins un passage (28) pour du combustible pouvant être alimenté en au moins un combustible gazeux, dans lequel les deux passages (26, 28) ont chacun une ouverture (36, 38) principale de sortie débouchant dans la chambre de combustion (34) de la turbine (1) à gaz, le passage (26) pour de l'air et le passage (28) pour du combustible communiquant fluidiquement entre eux, par au moins un conduit (54) de communication disposé en amont des ouvertures (36, 38) principales de sortie, grâce à quoi le brûleur (24) est constitué de manière à ce que, dans au moins un premier état de fonctionnement du brûleur, pour le passage (36) pour de l'air, alimenté en air de compresseur et pour le passage (28) pour du combustible, alimenté en combustible gazeux, une partie (82) du combustible gazeux, passant dans le passage pour du combustible, s'écoule dans le passage (26) pour de l'air en passant par au moins un conduit (54) de communication et peut être introduit pour sa combustion par l'ouverture (36) principale de sortie du passage pour de l'air à l'intérieur de la chambre de combustion (34) et une partie (80) restante du combustible gazeux peut être introduite, par l'ouverture (38) principale de sortie du passage pour du combustible, à l'intérieur de la chambre de combustion,
**caractérisé en ce qu'**
au moins un élément (60) de réglage est monté dans la partie des conduits (54) de communication, de manière à régler et/ou à pouvoir régler la proportion (82) et/ou le profil d'afflux radial et/ou la répartition entre les conduits (54) de communication du combustible gazeux dévié du passage (28) pour le combustible au passage (26) pour de l'air, à l'aide du au moins un élément (60) de réglage, de manière à réduire la rétroaction des fluctuations de dégagement de chaleur par les fluctuations de pression dans la chambre de combustion.

2. Brûleur (24) suivant la revendication 1,
**caractérisé en ce que**
le brûleur (24) est constitué de manière à adapter à un comportement thermoacoustique de la chambre de combustion (34) le profil de temps de retard commun, provoqué par la dérivation, de la partie (80) restante et de la partie (82) dérivée du courant de combustible, de façon à réduire la rétroaction des fluctuations de dégagement de chaleur par les fluctuations de pression dans la chambre de combustion.

3. Brûleur (24) suivant l'une des revendications 1 ou 2,
**caractérisé en ce que**
le brûleur (24) est sensiblement de révolution autour d'un axe (32) longitudinal, de manière à ce qu'une direction d'écoulement principale des fluides, passant dans les passages (26, 28) du brûleur, soit dans la direction de l'axe longitudinal ou au moins ait une composante dans la direction de l'axe (32) longitudinal et le passage (26) pour de l'air et le passage (28) pour du combustible sont disposés au moins par tronçons coaxialement l'un à l'autre.

4. Brûleur (24) suivant l'une des revendications précédentes,
**caractérisé en ce que**
les ouvertures (36, 38) principales de sortie du passage pour de l'air et du passage pour du combustible sont disposées de manière à ce que le passage (26) entourant coaxialement soit, par rapport à un plan (50) de projection s'étendant perpendiculairement à l'axe longitudinal, disposé autour de l'autre ouverture (38) principale de sortie.

5. Brûleur (24) suivant l'une des revendications précédentes,
**caractérisé en ce que**
le passage (26) pour de l'air et le passage (28) pour du combustible sont, au moins par endroit, le long d'une paroi sensiblement en forme d'enveloppe cylindrique et/ou en forme d'enveloppe tronconique, voisins l'un de l'autre, les conduits (54) de communication étant constitués sous forme de trous de la paroi (56).

6. Brûleur (24) suivant l'une des revendications précédentes,
**caractérisé en ce qu'**
en aval d'au moins une ouverture (64) d'entrée, du côté du passage pour du combustible, d'un conduit (54) de communication est monté dans le passage pour du combustible gazeux un moyen (62) de conduite de l'écoulement, qui, lorsque le passage pour du combustible est alimenté en combustible gazeux, augmente la pression statique dans la partie des ouvertures (64) d'entrée du conduit (54) de communication.

7. Brûleur (24) suivant la revendication 6,
**caractérisé en ce que**
le moyen (62) de conduite de l'écoulement comprend une tôle (66) de constitution sensiblement annulaire, la tôle (66) étant disposée autour d'un côté (68) intérieur d'une paroi (56) délimitant le passage pour du combustible.

8. Brûleur (24) suivant la revendication 7,
**caractérisé en ce que**
la tôle (66) s'étend à l'intérieur du passage (28) pour du combustible, en étant inclinée dans le sens contraire à la direction (70) d'écoulement principale dans le passage (28) pour du combustible.

9. Brûleur (24) suivant l'une des revendications 7 ou 8,
**caractérisé en ce que** la tôle (66) a un évidement entre les parties en aval des ouvertures (64) d'entrée des conduits (54) de communication.

10. Brûleur (24) suivant l'une des revendications 6 à 9,
**caractérisé en ce que**
l'élément (60) de réglage comprend un certain nombre de moyens (62) de conduite de l'écoulement, qui sont constitués sous la forme de tôles (74) triangulaires ou trapézoïdales.

11. Brûleur suivant la revendication 6,
**caractérisé en ce que**
le moyen (62) de conduite d'un écoulement comprend au moins un élément (84) en forme de coiffe ayant une ouverture (86) d'entrée, élément qui est monté en ayant l'ouverture d'entrée en direction de l'ouverture (64) d'entrée d'un conduit (54) de communication, en aval de l'ouverture (64) d'entrée, sur une face (68) intérieure d'une paroi (56) délimitant le passage pour du combustible.

12. Brûleur suivant la revendication 11,
**caractérisé en ce que**
l'élément (84) en forme de coiffe a sensiblement la forme d'un quart de bille creuse.

13. Brûleur suivant l'une des revendications précédentes,
**caractérisé en ce qu'**
au moins un élément (60) de réglage est tubulaire, l'élément de réglage tubulaire étant monté, notamment au moins en partie, dans respectivement l'un des conduits de communication.

14. Chambre de combustion ayant au moins un brûleur,
**caractérisé en ce que**
le brûleur (24) est constitué suivant l'une des revendications 1 à 13.

15. Turbine à gaz ayant au moins une chambre de combustion,
**caractérisé en ce que**
la chambre de combustion (34) est constituée suivant la revendication 14.

16. Procédé de réduction d'oscillations thermoacoustiques dans une turbine (1) à gaz comprenant au moins un brûleur (24), dans lequel, pour réduire les oscillations thermoacoustiques, on adapte un profil de temps de retard d'un courant (48, 78) de combustible, passant dans un premier passage (28) pour du combustible du brûleur, à un comportement thermoacoustique de la chambre de combustion, dans lequel, pour adapter le profil de temps de retard, on introduit une partie (80) restante du courant de combustible, par au moins une ouverture (38) principale de sortie du premier passage (28), dans la chambre de combustion (34) et on introduit une partie (82) dérivée du courant de combustible, en aval de son introduction dans le passage (28) pour du combustible et en amont de l'ouverture (38) principale de sortie, par l'intermédiaire d'au moins un conduit (54) de communication bifurquant du deuxième passage (28) dans au moins un deuxième passage (26), la partie (82) dérivée du courant de combustible étant introduite dans la chambre de combustion séparément du courant (80) de combustible restant, de manière à brûler les courants partiels après leur sortie du brûleur, à des temps de retard où à des profils de temps de retard différents, dans la chambre de combustion (34),
dans lequel
on règle la proportion et/ou le profil d'afflux et/ou sa répartition, sur le au moins un conduit (54) de communication de la partie (82) dérivée du courant de combustible, avant la mise en fonctionnement du brûleur et/ou pendant le fonctionnement du brûleur,
**caractérisé en ce que**
le réglage de la proportion et/ou de la profondeur de pénétration et/ou de la répartition sur le au moins un conduit (54) de communication s'effectue par adaptation d'au moins un moyen (62) de conduite de l'écoulement monté dans le passage (28) pour du combustible et/ou d'au moins un élément de réglage monté dans la partie des conduits de communication, de manière à réduire la rétroaction des fluctuations de dégagement de chaleur par les fluctuations de pression dans la chambre de combustion.

17. Procédé suivant la revendication 16,
**caractérisé en ce que**
l'on introduit, sensiblement coaxialement l'un par rapport à l'autre dans la chambre de combustion, le courant (80) de combustible restant et la partie (82) dérivée du courant de combustible.

18. Procédé suivant l'une des revendications 16 ou 17,
**caractérisé en ce que**
l'adaptation du au moins un moyen (62) de conduite d'un écoulement et/ou du au moins un élément de réglage s'effectue par remplacement du moyen de conduite d'un écoulement et/ou du moyen de réglage et/ou par adaptation de sa forme et/ou de sa position.
